# EUROPÄISCHE PATENTSCHRIFT

(11) **EP 3 544 459 B1**
(45) Veröffentlichungstag und Bekanntmachung des Hinweises auf die Patenterteilung: **09.03.2022**
(21) Anmeldenummer: 17811517.6
(22) Anmeldetag: 28.11.2017
(51) Int. Cl.: A42C 2/00, A42B 3/30, A42B 3/06

(54) **AUSSENSCHALE FUER EINEN SCHUTZHELM**
OUTER SHELL FOR A SAFETY HELMET
COQUE EXTÉRIEURE POUR CASQUE DE PROTECTION

(30) Priorität: 28.11.2016 DE 102016122937
(43) Veröffentlichungstag der Anmeldung: 02.10.2019
(73) Patentinhaber: Schuberth GmbH, 39126 Magdeburg (DE)
(72) Erfinder: KLIMEK, Stephan, 39112 Magdeburg (DE); HOFMANN, Sebastian, 04159 Leipzig (DE); DOHM, Markus, 39291 Lübars (DE); LANGE, Philipp, 39291 Möser (DE)
(74) Vertreter: Patentanwälte Bauer Vorberg Kayser
(86) Internationale Anmeldenummer: PCT/EP2017/080658
(87) Internationale Veröffentlichungsnummer: WO 2018/096172

(56) Entgegenhaltungen:
- EP-A2- 1 836 913
- DE-A1- 3 042 159
- US-A- 3 470 558
- US-A- 3 582 951
- US-A- 5 142 700
- US-A1- 2013 176 183

## Beschreibung

Die Erfindung betrifft eine Außenschale für einen Schutzhelm mit den Merkmalen des Oberbegriffs von Anspruch 1, einen Schutzhelm mit einer solchen Außenschale sowie ein Verfahren zur Herstellung einer Außenschale für einen Schutzhelm mit den Merkmalen des Oberbegriffs von Anspruch 1.

Aus dem Stand der Technik ist es bekannt, dass Schutzhelme und insbesondere Motorradschutzhelme eine Außenschale zur Verteilung von Aufprallkräften aufweisen. Solche Außenschalen dienen der flächigen Verteilung der Aufprallkräfte entlang der Außenschale. Eine regelmäßig innerhalb der Außenschale angeordnete Innenschicht dient dann der Dämpfung der auf diese Weise verteilten Aufprallkräfte. Neben dem primären Schutzaspekt solcher Schutzhelme wird zunehmend die digitale Kommunikation von Schutzhelmträgern und insbesondere von Trägern von Motorradhelmen wichtiger. Dabei können wesentliche Bestandteile der entsprechenden Kommunikationsvorrichtungen an dem Schutzhelm bzw. an dem Motorradhelm angeordnet werden.

Die US 2013/176183 A1 zeigt eine im Wesentlichen lineare Dipolantenne für Schutzhelme mit zwei leitenden Zweigen, die so angeordnet sind, dass sie an einem ihrer Enden mit der jeweiligen Funkausrichtung elektrisch verbunden sind, wobei die beiden leitenden Zweige im Wesentlichen ausgerichtet angeordnet sind und eine Länge aufweisen, welche im Wesentlichen ¼ der erwarteten Betriebswellenlänge der Funkausrüstung entspricht.

Aus dem Stand der Technik und speziell aus der amerikanischen Patentschrift US 8,667,617 ist es bekannt, eine Antenne für die drahtlose Kommunikation auf der Innenschicht so anzuordnen, dass sie von der Innenschicht gestützt wird. Dies kann insbesondere dadurch erfolgen, dass die Antenne sich über die Außenfläche der Innenschicht erstreckt. Nachteilig an diesem Ansatz ist, dass bei einer solchen Anordnung eine Fixierung der Antenne nicht ohne Weiteres gegeben ist. Regelmäßig ist ein Verkleben der Antenne oder eine ähnliche Maßnahme erforderlich. Ebenso ist es nachteilig, dass je nach Ausgestaltung der Antenne eine solche Antenne aus einem härteren Material als die Innenschicht langfristig die Innenschicht beschädigen kann. Solche Schäden sind aber auch nicht ohne Weiteres zu entdecken und bleiben daher regelmäßig unerkannt.

Die DE 30 42 159, von welcher die vorliegende Erfindung als nächstkommend ausgeht, zeigt einen Schutzhelm mit einem Lautsprecher, einem Mikrophon und einer Bedieneinheit, die an ein Funkgerät angeschlossen sind, wobei das Funkgerät mit Versorgungseinheit, Antenne oder dergleichen in den Schutzhelm integriert ist. Zur Aufnahme des Funkgerätes einschließlich Versorgungseinheit, Antenne oder dergleichen an der Außenschale ist ein nischenartiges Behältnis vorgesehen, das einen verschließbaren Deckel aufweist.

EP 1 836 913 offenbart ein Verfahren zur Herstellung einer Außenschale für einen Schutzhelm aus Fasermaterial und Matrixmaterial.

Ausgehend von diesem Stand der Technik besteht die Aufgabe der Erfindung darin, eine Anordnungsmöglichkeit für eine Antenne an einem Schutzhelm bereitzustellen, welche die oben genannten Nachteile vermeidet.

Diese Aufgabe wird bezogen auf eine Außenschale für einen Schutzhelm mit den Merkmalen des Oberbegriffs von Anspruch 1 durch die Merkmale des kennzeichnenden Teils von Anspruch 1 gelöst. Bezogen auf einen Schutzhelm mit einer solchen Außenschale wird diese Aufgabe durch die Merkmale des kennzeichnenden Teils von Anspruch 9 gelöst und bezogen auf ein Verfahren zur Herstellung einer Außenschale für einen Schutzhelm mit den Merkmalen des Oberbegriffs von Anspruch 13 wird diese Aufgabe durch die Merkmale des kennzeichnenden Teils von Anspruch 13 gelöst.

Wesentlich für die Erfindung ist die Erkenntnis, dass die Außenschale selbst zur Fixierung der Antenne benutzt werden kann, und zwar durch Bilden einer Abdeckung zur Aufnahme der Antenne zwischen der Abdeckung und einer Seite der Außenschale. Dabei weist die Außenschale bereits wegen ihrer bestimmungsgemäßen Funktion die für eine solche Fixierung und Aufnahme erforderlichen Materialeigenschaften auf. Das harte und beständige Material der Außenschale kann also dazu verwendet werden, die Antenne von der weicheren Innenschicht zu trennen. Damit wird auch eine Anordnung der Antenne auf der Außenseite der Außenschale vermieden.

Die vorschlagsgemäße Außenschale ist für einen Schutzhelm, wobei es sich insbesondere um einen Motorradschutzheim handeln kann, und dient der Verteilung von Aufprallkräften. Die erfindungsgemäße Außenschale weist ein Außenschalenmaterial auf und ist dadurch gekennzeichnet, dass auf einer Seite mit dem Außenschalenmaterial der Außenschale die Außenschale eine Abdeckung zur Aufnahme einer Antenne zwischen der Abdeckung und der Seite aufweist, wobei die Abdeckung das Außenschalenmaterial aufweist. Es handelt sich also um eine Seite der Außenschale, welche Seite das Außenschalenmaterial aufweist. Unter dem Begriff der "Abdeckung" ist eine von einer Grundfläche der Seite zumindest teilweise beabstandete und damit eine Öffnung bildende Struktur zu verstehen, bei welcher die aufgenommene Struktur - hier also die Antenne - zwischen einer flächigen Deckseite der Abdeckung und einer flächigen Grundfläche unterhalb der Abdeckung angeordnet ist und vorzugsweise durch die Anordnung zwischen dieser Deckseite und dieser Grundfläche fixiert wird. Diese Grundfläche ist eine Teilfläche der obigen Seite der Außenschale. Diese Deckseite überlappt dabei im Wesentlichen diese Grundfläche. Alternativ ließe sich auch feststellen, dass die Antenne von einer zwischen der Abdeckung und der Seite der Außenschale gebildeten Öffnung aufgenommen wird.

Gemäß einer ersten bevorzugten Ausführungsform der vorschlagsgemäßen Außenschale handelt es sich bei der Seite um eine Innenseite der Außenschale. Die Innenseite der Außenschale ist dabei die konkave Seite der Außenschale. Gemäß einer zweiten bevorzugten Ausführungsform der vorschlagsgemäßen Außenschale handelt es sich bei der Seite um eine Außenseite der Außenschale. Entsprechend ist die Außenseite der Außenschale die konvexe Seite der Außenschale. Dabei ist selbstverständlich die jeweilige Seite der Außenschale abgesehen von der Abdeckung selbst gemeint.

Eine bevorzugte Ausführungsform der vorschlagsgemäßen Außenschale ist dadurch gekennzeichnet, dass das Außenschalenmaterial ein Matrixmaterial für einen Faserverbundwerkstoff aufweist. Ein solches Matrixmaterial dient dazu, Fasermaterial des Faserverbundwerkstoffs durch Adhäsiv- oder Kohäsivkräfte an das Matrixmaterial zu binden. Das Matrixmaterial umgibt dabei das Fasermaterial des Faserverbundwerkstoffs. Die obige Bindung durch Adhäsiv- oder Kohäsivkräfte resultiert regelmäßig aus einer Aushärtung oder einer Vernetzung des Matrixmaterials, welcher Vorgang auch als Compoundierung bezeichnet werden kann. Grundsätzlich kann das Außenschalenmaterial neben dem Matrixmaterial auch andere Materialien aufweisen. Es kann jedoch auch sein, dass das Außenschalenmaterial im Wesentlichen aus dem Matrixmaterial besteht. Ebenso kann es sein, dass das Außenschalenmaterial das Fasermaterial aufweist oder im Wesentlichen aus diesem besteht.

Insbesondere kann es sein, dass das Außenschalenmaterial einen faserverstärkten Kunststoff mit dem Kunststoff als Matrixmaterial und einem Fasermaterial aufweist oder sogar im Wesentlichen aus diesem faserverstärkten Kunststoff besteht. Vorzugsweise weist das Fasermaterial Glasfasern auf. Entsprechend weist dann das Außenschalenmaterial einen glasfaserverstärkten Kunststoff auf oder besteht im Wesentlichen aus einem solchen. Bei dem Fasermaterial kann es sich auch um eine Menge von unterschiedlichen Fasermaterialien handeln.

Eine weitere bevorzugte Ausführungsform der vorschlagsgemäßen Außenschale ist dadurch gekennzeichnet, dass das Außenschalenmaterial und vorzugsweise das Matrixmaterial ein Duroplast aufweist. Es kann auch sein, dass das Matrixmaterial im Wesentlichen aus dem Duroplast besteht. Bevorzugt handelt es sich bei dem Duroplast um ein oder mehrere Stoffe aus der Gruppe von Vinylesterharz (VE-Harz), Epoxidacrylat, Polyesterharz (UP-Harz), Epoxidharz, Phenolharz (PF-Harz), PVB-modifiziertes Phenolharz und styrolfreies Harz, einschließlich von Derivaten dieser Stoffe und von diesen Stoffe mit Additiven.

Gemäß einer bevorzugten Ausführungsform der vorschlagsgemäßen Außenschale ist vorgesehen, dass das Außenschalenmaterial und vorzugsweise das Matrixmaterial ein Thermoplast aufweist. Es kann auch sein, dass das Matrixmaterial im Wesentlichen aus dem Thermoplast besteht. Vorzugsweise handelt es sich bei dem Thermoplast um ein oder mehrere Stoffe aus der Gruppe von Acrylnitril-Butadien-Styrol (ABS), Polyethylen (einschließlich HDPE und LDPE), Polypropylen (PP), Polycarbonat, Polycarbonat mit Acrylnitril-Butadien-Styrol (PC+ABS), Polycarbonat mit Acrylnitril-Styrol-Acrylat (PC+ASA), Polycarbonat mit Polyamid (PA) und Polyetheretherketon (PEEK). Die Gruppe umfasst ebenso Derivate dieser Stoffe sowie diese Stoffe mit Additiven.

Die Abdeckung kann einstückig mit der übrigen Außenschale ausgebildet sein. Ebenso kann die Abdeckung stoffschlüssig mit der übrigen Außenschale verbunden sein.

Der Außenschale ist dadurch gekennzeichnet, dass die Abdeckung eine Ausdehnung aufweist, welche im Wesentlichen der Ausdehnung der Antenne entspricht. Die Ausdehnung der Abdeckung entspricht hier vorzugsweise der Ausdehnung des durch die Abdeckung gebildeten Hohlraums speziell zwischen der Abdeckung und der Grundfläche unterhalb der Abdeckung. Auf diese Weise ist die Anordnung der Antenne zwischen der Abdeckung und der Seite durch die Abdeckung im Wesentlichen festgelegt. Weiter ist es bevorzugt, dass die Abdeckung dazu eingerichtet ist, die Antenne im Wesentlichen vollständig zwischen der Abdeckung und der Seite aufzunehmen. Wenn also im Wesentlichen kein Teil der Antenne außerhalb des Bereichs der Abdeckung ist, ist die Trennung zwischen der Antenne und insbesondere einer Innenschale im Wesentlichen vollständig, was das Risiko einer Dislokation der Antenne oder von wechselseitigen Beschädigungen minimiert. Gemäß einer ersten bevorzugten Variante kann es sein, dass die Abdeckung an zwei insbesondere gegenüberliegenden Seiten offen ist. Entsprechend ist es bevorzugt, dass die Abdeckung einen Durchgang zwischen der Abdeckung und der Seite bildet. Im Ergebnis handelt es sich also um eine tunnelartige Struktur zur Aufnahme der Antenne.

Eine alternative und gleichermaßen bevorzugte Variante sieht vor, dass die Abdeckung eine Tasche bildet. Mit anderen Worten bildet die Abdeckung einen sackartigen Abschluss zur Aufnahme der Antenne. Eine entsprechende bevorzugte Ausführungsform der vorschlagsgemäßen Außenschale ist dadurch gekennzeichnet, dass die Tasche in einer Öffnungsrichtung - ausgehend aus dem Inneren der Tasche - zum Einführen der Antenne offen ist und in einer zur Öffnungsrichtung entgegengesetzten Richtung geschlossen ist. Folglich kann dann die Antenne nur in einer Bewegungsrichtung - diesmal ausgehend von außerhalb der Tasche - in die Tasche eingeführt werden und nur durch eine Bewegung in zu dieser Bewegungsrichtung entgegengesetzter Richtung wieder aus der Tasche herausgenommen werden. Ein Hindurchführen durch die Tasche ist somit nicht möglich. Diese Ausführungsform verbessert die Fixierung der Antenne in der Tasche abermals. Weiter ist es bevorzugt, dass die Tasche in den beiden senkrecht zur Öffnungsrichtung ausgerichteten Querrichtungen auf der Innenseite der Außenschale geschlossen ist. Ein Hinein- oder Herausführen in einer solchen Querrichtung ist dann ebenfalls ausgeschlossen. Insbesondere kann es sein, dass eine Längsausdehnung der Tasche entlang der Öffnungsrichtung eine Querausdehnung der Tasche entlang der Querrichtungen übersteigt. In diesem Fall hat die Tasche eine längliche Ausformung, was insbesondere dann vorteilhaft ist, wenn die Antenne eine Ausrichtung aufweist und auch in einer bestimmten Ausrichtung zu der Außenschale angeordnet werden soll.

Vorschlagsgemäß ist vorgesehen, dass sich die Abdeckung im Wesentlichen entlang einer Oberfläche der Seite der Außenschale erstreckt. Auf diese Weise "folgt" die Abdeckung dem Verlauf der Oberfläche der Seite insbesondere in ihrer Krümmung. Daher ist es bevorzugt, dass die Abdeckung im Wesentlichen einer Flächenkrümmung der Oberfläche der Seite folgt. Hier kann es insbesondere sein, dass die Abdeckung dazu eingerichtet ist, die aufgenommene Antenne entsprechend der Flächenkrümmung zu verformen und durch die Verformung unter der Abdeckung zu fixieren.

Der vorschlagsgemäße Schutzhelm, bei dem es sich insbesondere um einen Motorradschutzhelm handelt, weist eine vorschlagsgemäße Außenschale auf und ist dadurch gekennzeichnet, dass er eine zwischen der Abdeckung und der Seite aufgenommene Antenne zur vorzugsweise digitalen Kommunikation aufweist. Die Antenne kann insbesondere zur Bluetooth-Kommunikation eingerichtet sein.

Bevorzugt ist, dass die Antenne durch einen Kraftschluss zwischen der Abdeckung und der Seite gehalten wird. Bei diesem Kraftschluss kann es sich insbesondere um einen Kraftschluss handeln, welcher auf einer Reibung zwischen der Antenne und der Abdeckung beruht. Hier kann es weiter sein, dass die Antenne stoffschlussfrei zwischen der Abdeckung und der Seite aufgenommen ist. Folglich wird die Antenne nicht zwischen der Abdeckung und der Seite verklebt oder auf ähnliche Weise fixiert. Ein vergleichsweise aufwändiger Bearbeitungsschritt zum Herstellen eines solchen Stoffschlusses kann dementsprechend entfallen.

Es ist dabei nicht erforderlich, dass die obige Reibung durch einen direkten Kontakt zwischen der Antenne und der Abdeckung entsteht. Vielmehr kann es sein, dass beispielsweise eine Folie oder eine sonstige Struktur jeweils zwischen der Abdeckung und der Antenne und zwischen der Seite und der Antenne angeordnet ist. Bei dieser Folie oder dieser sonstigen Struktur kann es sich etwa um ein Formgebungsmittel oder einen Formkern handeln, welcher bei der Herstellung der Außenschale in unten noch genauer beschriebenen Weise zum Ausbilden der Abdeckung verwendet wird und welcher nach der Herstellung ganz oder teilweise zwischen der Abdeckung und der Seite verbleibt.

Eine bevorzugte Ausführungsform des vorschlagsgemäßen Schutzhelms ist dadurch gekennzeichnet, dass die Antenne einen metallischen Antennenkörper und ein Kunststoffgehäuse zur vorzugsweise im Wesentlichen vollständigen Aufnahme des Antennenkörpers aufweist. Weiter kann es sein, dass die Antenne länglich ausgeformt ist, und zwar speziell sowohl hinsichtlich ihres Antennenkörpers als auch hinsichtlich ihres Kunststoffgehäuses.

Eine weitere bevorzugte Ausführungsform des vorschlagsgemäßen Schutzhelms ist dadurch gekennzeichnet, dass die Antenne so zwischen der Abdeckung und der Seite aufgenommen ist, dass sie insbesondere in Öffnungsrichtung herausgezogen werden kann.

Gemäß einer bevorzugten Ausführungsform des vorschlagsgemäßen Schutzhelms ist vorgesehen, dass der Schutzhelm eine von der Außenschale aufgenommene Innenschicht zur Dämpfung von Aufprallkräften aufweist, dass der Schutzhelm eine mit der Antenne gekoppelte Antennenzuleitung zum Anschluss der Antenne aufweist und dass die Antennenzuleitung zumindest teilweise zwischen der Außenschale und der Innenschicht angeordnet ist. Die Antennenzuleitung dient nicht dem Aussenden oder Empfangen von Funksignalen, zählt also nicht zur Antenne selbst, sondern stellt lediglich eine elektrische Verbindung mit derjenigen Vorrichtung her, welche die Antenne zum Senden und/oder zum Empfangen verwendet. Grundsätzlich kann es sich bei dieser die Antenne verwendenden Vorrichtung um eine beliebige, vorzugsweise entweder fest oder lösbar mit dem Schutzhelm verbundene Vorrichtung handeln.

Bevorzugt ist, dass es sich bei dieser Vorrichtung um eine Kommunikationsvorrichtung handelt. Dann ist eine bevorzugte Ausführungsform des vorschlagsgemäßen Schutzhelms dadurch gekennzeichnet, dass der Schutzhelm eine Kontaktanordnung zur elektrischen Verbindung mit einer Kommunikationsvorrichtung aufweist und dass die Antennenzuleitung an die Kontaktanordnung zum Anschluss der Antenne geführt ist.

Weitere bevorzugte Ausführungsformen und Merkmale des vorschlagsgemäßen Schutzhelms entsprechen bevorzugten Ausführungsformen und Merkmalen der vorschlagsgemäßen Außenschale.

Bei dem vorschlagsgemäßen Verfahren zur Herstellung einer Außenschale für einen Schutzhelm weist die Außenschale ein Außenschalenmaterial auf.

Das vorschlagsgemäße Verfahren ist dadurch gekennzeichnet, dass auf einer Seite eines Vorformlings mit einem ersten Fasermaterial eine Decklage mit einem zweiten Fasermaterial angeordnet wird. Grundsätzlich kann es sich dabei um unterschiedliche Fasermaterialien handeln, wobei aber bevorzugt ist, dass das erste Fasermaterial identisch zu dem zweiten Fasermaterial ist. Dann kann das erste Fasermaterial und das zweite Fasermaterial einfach als Fasermaterial bezeichnet werden.

Das vorschlagsgemäße Verfahren ist weiter dadurch gekennzeichnet, dass zwischen der Seite und der Decklage ein Formkern angeordnet wird, dass ein das erste Fasermaterial des Vorformlings und das zweite Fasermaterial der Decklage umgebendes Matrixmaterial zum Bilden der Außenschale ausgehärtet wird, sodass auf der Seite eine Abdeckung der Außenschale mit dem Außenschalenmaterial zur Aufnahme einer Antenne zwischen der Abdeckung und der Seite gebildet wird. Das Außenschalenmaterial kann das Matrixmaterial, das erste Fasermaterial oder das zweite Fasermaterial umfassen oder im Wesentlichen aus einem oder mehreren dieser Materialien bestehen. Speziell kann also das Außenschalenmaterial das Matrixmaterial sowie das erste Fasermaterial und das zweite Fasermaterial umfassen. Hinsichtlich der Reihenfolge der vorschlagsgemäßen Verfahrensschritte kann der Formkern auch an dem Vorformling angeordnet werden, bevor die Decklage auf der Seite des Vorformlings angeordnet wird.

Insbesondere wenn der Formkern hohl ist o.dgl., kann er an der Stelle verbleiben, an welcher er angeordnet wurde. Bevorzugt ist jedoch, dass der Formkern ganz oder teilweise nach dem Aushärten entfernt wird.

Bezüglich des Vorformlings ist dabei bevorzugt vorgesehen, dass dieser im Wesentlichen die Außenschale im Übrigen - also ohne die Abdeckung - bildet. Mit anderen Worten entspricht eine Ausdehnung des Vorformlings im Wesentlichen einer Ausdehnung der - dann schlussendlich hergestellten - Außenschale.

Gemäß einer ersten bevorzugten Variante des vorschlagsgemäßen Verfahrens ist vorgesehen, dass der Vorformling ein das Matrixmaterial umfassender Prepreg-Vorformling ist und dass - alternativ oder zusätzlich - die Decklage eine das Matrixmaterial umfassende Prepreg-Decklage ist. Hier kann es sein dass bei dem Vorformling oder bei der Decklage eine teilweise Compoundierung bzw. Aushärtung bereits erfolgt ist, und zwar vorzugsweise vor Anordnung der Decklage auf der Seite. Vorzugsweise wurde also bei dem Vorformlings das erste Fasermaterial und/oder bei der Decklage das zweite Fasermaterial - insbesondere nur - teilweise an das Matrixmaterial gebunden bzw. das jeweilige Matrixmaterial nur teilweise ausgehärtet.

Grundsätzlich kann das Matrixmaterial auf beliebige Art und Weise weiter ausgehärtet werden. Bevorzugt ist jedoch, dass das Matrixmaterial durch ein Heißpressen vorzugsweise im Wesentlichen vollständig ausgehärtet wird. Vorzugsweise erfolgt eine insbesondere vollständige Compoundierung bei dem Heißpressen, sodass erst mit dem Heißpressen das Fasermaterial des Vorformlings und/oder der Decklage an das Matrixmaterial im Wesentlichen vollständig gebunden ist. Ebenso erfolgt vorzugsweise eine stoffschlüssige Verbindung zwischen dem ersten Fasermaterial des Vorformlings und dem zweiten Fasermaterialmaterial der Decklage mittels des Matrixmaterials durch das Aushärten des Matrixmaterials.

Gemäß einer weiteren bevorzugten Variante des vorschlagsgemäßen Verfahrens ist vorgesehen, dass das Matrixmaterial als flüssiges Matrixmaterial nach Anordnung der Decklage auf der Innenseite des Vorformlings in den Vorformling und in die Decklage eingebracht wird, sodass durch das Aushärten des Matrixmaterials eine stoffschlüssige Verbindung zwischen der Decklage und dem Vorformling hergestellt wird. Gemäß dieser Variante kann es sich bei dem flüssigen Matrixmaterial um ein Kunstharz handeln. Vorzugsweise wird das Matrixmaterial im Wesentlichen gleichzeitig in den Vorformling und in die Decklage eingebracht. Auf diese Weise kann das Matrixmaterial sowohl den Vorformling als auch die Decklage durchtränken und während dieses Vorgangs auch zwischen diesen beiden Strukturen fließen. Dies gewährleistet eine zuverlässige stoffschlüssige Verbindung zwischen der Decklage und dem Vorformling bei dem Aushärten.

Bei dem faserverstärkten Kunststoff kann es sich insbesondere um einen glasfaserverstärkten Kunststoff handeln. Entsprechend weist das erste Fasermaterial und/oder das zweite Fasermaterial jeweils Glasfasern auf.

Eine bevorzugte Ausführungsform des vorschlagsgemäßen Verfahrens ist dadurch gekennzeichnet, dass vor der Anordnung der Decklage der Formkern an die Seite des Vorformlings geklebt wird.

Eine weitere bevorzugte Ausführungsform des vorschlagsgemäßen Verfahrens ist dadurch gekennzeichnet, dass nach dem Entfernen des Formkerns die Antenne in die Tasche eingeführt wird. Alternativ kann der Formkern zwischen der Abdeckung und der Seite verbleiben und dann insbesondere die Antenne in den Formkern eingeführt werden.

Weitere bevorzugte Ausführungsformen und Merkmale des vorschlagsgemäßen Verfahrens entsprechend bevorzugten Ausführungsformen bzw. Merkmalen der vorschlagsgemäßen Außenschale sowie des vorschlagsgemäßen Schutzhelms und umgekehrt. Dabei ist zu beachten, dass die Seite des Vorformlings der Seite der Außenschale entspricht und daher die Feststellungen zu der Seite der Außenschale sinngemäß gleich für die Seite des Vorformlings gelten.

Weitere Einzelheiten, Merkmale, Ziele und Vorteile der vorliegenden Erfindung werden nachfolgend anhand der Zeichnung eines bevorzugten Ausführungsbeispiels erläutert. In der Zeichnung zeigt
- Fig. 1: eine Teil-Schnittansicht eines Schutzhelms mit einem Ausführungsbeispiel einer vorschlagsgemäßen Außenschale und
- Fig. 2: eine weitere Teil-Schnittansicht des Schutzhelms der Fig. 1 aus einer anderen Perspektive.

Die vorschlagsgemäße Außenschale der Fig. 1 und 2 ist Bestandteil eines Schutzhelms 1, bei welchem es sich um einen Motorradschutzhelm handelt. Die Außenschale besteht aus einem Außenschalenmaterial 2, bei welchem es sich hier speziell um einen glasfaserverstärkten Kunststoff handelt. Auf einer Seite 3 der Außenschale - und zwar hier speziell auf einer Innenseite der Außenschale - weist diese eine Abdeckung 4 auf, welche aus dem Außenschalenmaterial 2 besteht und welche eine Tasche bildet. In dieser Tasche wiederum ist eine Antenne 5 so angeordnet, dass sie von der Abdeckung 4 vollständig bedeckt und damit von der Tasche vollständig aufgenommen ist. Bei dieser Antenne 5 handelt es sich um eine Antenne 5 zur digitalen Kommunikation und hier speziell um eine Antenne 5 zur Bluetooth-Kommunikation.

Die Tasche ist nur in einer Richtung offen, nämlich der in der Fig. 2 dargestellten Öffnungsrichtung 6. In beiden Querrichtungen 7a, b und entgegen der Öffnungsrichtung 6 - somit in drei Richtungen - ist die Tasche geschlossen. Die längliche Ausgestaltung der Abdeckung 4 und damit auch der Tasche ist daran zu erkennen, dass die Längsausdehnung 8 der Abdeckung 4 ihre Querausdehnung 9 übersteigt. Es erstreckt sich die Abdeckung 4 entlang der Oberfläche der Seite 3 und folgt ebenso der durch die Rundung der Außenschale bedingten Flächenkrümmung der Oberfläche der Seite 3. Die entsprechende Verformung der Antenne 5 durch Beugung verstärkt die Reibung zwischen der Antenne 5 und der Abdeckung 4, was wiederum den entsprechenden Kraftschluss zum Halten der Antenne 5 unter der Abdeckung 4 verstärkt.

Ferner weist der Schutzhelm 1 eine Innenschicht 10 auf, welche insbesondere durch ihre Materialeigenschaften der Dämpfung von Aufprallkräften dient. Elektrisch mit der Antenne 5 verbunden und insoweit angeschlossen ist eine in den Fig. 1 und 2 erkennbare Antennenzuleitung 11 des Schutzhelms 1, welche in dem dargestellten Ausführungsbeispiel zwischen der Außenschale und der Innenschicht 10 verläuft. Die Antennenzuleitung 11 ist - wie in der Fig. 1 dargestellt - an eine Kontaktanordnung 12 geführt, welche Kontaktanordnung 12 eine elektrische Verbindung mit einer Kommunikationsvorrichtung 13 herstellt. Bei dieser Kommunikationsvorrichtung 13 handelt es sich vorliegend um ein Bluetooth-Modul zur Bluetooth-Kommunikation.

Die Außenschale des in den Fig. 1 und 2 dargestellten Schutzhelms wurde hergestellt, indem eine Decklage 14 - welche in der Fig. 1 dargestellt ist - aus Glasfasern auf der Seite 3 eines Vorformlings - ebenfalls aus Glasfasern - angeordnet wurde, welcher Vorformling der Außenschale ohne die obige Decklage 14 entspricht. Die Seite 3 des Vorformlings, welche wiederum der Innenseite des Vorformlings entspricht, bildet auch die entsprechende Seite 3 der dann fertigen Außenschale im Übrigen, d.h. abgesehen von der Abdeckung 4.

Zwischen dem Vorformling und der Decklage 14 wurde ein - hier nicht dargestellter - Formkern angeordnet, welcher in seinen Abmessungen im Wesentlichen der Antenne 5 entspricht. In eine Form, in welche der Vorformling, die Decklage 14 und der Formkern angeordnet wurden, wurde ein Harzmaterial als flüssiges Matrixmaterial eingegeben, sodass dieses Matrixmaterial die Glasfasern des Vorformlings und der Decklage 14 umgab. Durch Aushärten des Matrixmaterials wurde eine stoffschlüssige Verbindung zwischen den Glasfasern der Decklage 14 und den Glasfasern des Vorformlings bewirkt, wobei dann diese Glasfasern mit dem Matrixmaterial das Außenschalenmaterial 2 der Außenschale bilden. Anschließend wurde der Formkern entfernt und die Antenne 5 zwischen die entstandene Abdeckung 4 und die Seite 3 platziert.

## Patentansprüche

1. Außenschale für einen Schutzhelm (1), insbesondere für einen Motorradschutzhelm, zur Verteilung von Aufprallkräften mit einem Außenschalenmaterial (2), wobei auf einer Seite (3) mit dem Außenschalenmaterial (2) der Außenschale die Außenschale eine Abdeckung (4) zur Aufnahme einer Antenne (5) zwischen der Abdeckung (4) und der Seite (3) aufweist, **dadurch gekennzeichnet, dass** die Abdeckung (4) das Außenschalenmaterial (2) aufweist und dass sich die Abdeckung (4) im Wesentlichen entlang einer Oberfläche der Seite (3) der Außenschale erstreckt.

2. Außenschale nach Anspruch 1, **dadurch gekennzeichnet, dass** die Seite (3) eine Innenseite der Außenschale ist oder dass die Seite (3) eine Außenseite der Außenschale ist.

3. Außenschale nach Anspruch 1 oder 2, **dadurch gekennzeichnet, dass** das Außenschalenmaterial (2) ein Matrixmaterial für einen Faserverbundwerkstoff aufweist, insbesondere einen faserverstärkten Kunststoff mit dem Kunststoff als Matrixmaterial und einem Fasermaterial aufweist, vorzugsweise, dass das Fasermaterial ein Glasfasermaterial aufweist.

4. Außenschale nach einem der Ansprüche 1 bis 3, **dadurch gekennzeichnet, dass** das Außenschalenmaterial (2), vorzugsweise das Matrixmaterial, ein Duroplast aufweist, vorzugsweise, dass das Matrixmaterial im Wesentlichen aus einem Duroplast besteht.

5. Außenschale nach einem der Ansprüche 1 bis 4, **dadurch gekennzeichnet, dass** das Außenschalenmaterial (2), vorzugsweise das Matrixmaterial, ein Thermoplast aufweist, vorzugsweise, dass das Matrixmaterial im Wesentlichen aus einem Thermoplast besteht.

6. Außenschale nach einem der Ansprüche 1 bis 5, **dadurch gekennzeichnet, dass** die Abdeckung (4) eine Ausdehnung aufweist, welche im Wesentlichen der Ausdehnung der Antenne (5) entspricht, vorzugsweise, dass die Abdeckung (4) dazu eingerichtet ist, die Antenne (5) im Wesentlichen vollständig zwischen der Abdeckung (4) und der Seite (3) aufzunehmen.

7. Außenschale nach einem der Ansprüche 1 bis 6, **dadurch gekennzeichnet, dass** die Abdeckung (4) eine Tasche bildet, welche in einer Öffnungsrichtung (6) zum Einführen der Antenne (5) offen ist und in einer zur Öffnungsrichtung (6) entgegengesetzten Richtung geschlossen ist, vorzugsweise, dass die Tasche in den beiden senkrecht zur Öffnungsrichtung (6) ausgerichteten Querrichtungen (7a, b) auf der Seite (3) der Außenschale geschlossen ist, insbesondere, dass eine Längsausdehnung (8) der Tasche entlang der Öffnungsrichtung (6) eine Querausdehnung (9) der Tasche entlang der Querrichtungen (7a, b) übersteigt.

8. Außenschale nach einem der Ansprüche 1 bis 7, **dadurch gekennzeichnet, dass** die Abdeckung (4) im Wesentlichen einer Flächenkrümmung der Oberfläche der Seite (3) folgt, insbesondere, dass die Abdeckung (4) dazu eingerichtet ist, die aufgenommene Antenne (5) entsprechend der Flächenkrümmung zu verformen und durch die Verformung unter der Abdeckung (4) zu fixieren.

9. Schutzhelm, insbesondere Motorradschutzhelm, mit einer Außenschale nach einem der Ansprüche 1 bis 8, **dadurch gekennzeichnet, dass** der Schutzhelm (1) eine zwischen der Abdeckung (4) und der Seite (3) aufgenommene Antenne zur vorzugsweise digitalen Kommunikation, insbesondere zur Bluetooth-Kommunikation, aufweist, weiter vorzugsweise, dass die Antenne (5) durch einen Kraftschluss zwischen der Abdeckung (4) und der Seite (3) gehalten wird, weiter insbesondere, dass die Antenne (5) stoffschlussfrei zwischen der Abdeckung (4) und der Seite (3) aufgenommen ist.

10. Schutzhelm nach Anspruch 9, **dadurch gekennzeichnet, dass** die Antenne (5) so zwischen der Abdeckung (4) und der Seite (3) aufgenommen ist, dass sie insbesondere in Einführrichtung (6) herausgezogen werden kann.

11. Schutzhelm nach Anspruch 9 oder 10, **dadurch gekennzeichnet, dass** der Schutzhelm (1) eine von der Außenschale aufgenommene Innenschicht (10) zur Dämpfung von Aufprallkräften aufweist, dass der Schutzhelm (1) eine mit der Antenne (5) gekoppelte Antennenzuleitung (11) zum Anschluss der Antenne (5) aufweist und dass die Antennenzuleitung (11) zumindest teilweise zwischen der Außenschale und der Innenschicht (10) angeordnet ist.

12. Schutzhelm nach Anspruch 11, **dadurch gekennzeichnet, dass** der Schutzhelm (1) eine Kontaktanordnung (12) zur elektrischen Verbindung mit einer Kommunikationsvorrichtung (13) aufweist und dass die Antennenzuleitung (11) an die Kontaktanordnung (12) zum Anschluss der Antenne (5) geführt ist.

13. Verfahren zur Herstellung einer Außenschale für einen Schutzhelm (1), wobei die Außenschale ein Außenschalenmaterial (2) aufweist, **dadurch gekennzeichnet, dass** auf einer Seite (3) eines Vorformlings mit einem ersten Fasermaterial eine Decklage (14) mit einem zweiten Fasermaterial angeordnet wird, dass zwischen der Seite (3) und der Decklage (14) ein Formkern angeordnet wird, dass ein das erste Fasermaterial des Vorformlings und das zweite Fasermaterial der Decklage (14) umgebendes Matrixmaterial zum Bilden der Außenschale ausgehärtet wird, sodass auf der Seite (3) eine Abdeckung (4) der Außenschale mit dem Außenschalenmaterial (2) zur Aufnahme einer Antenne (5) zwischen der Abdeckung (4) und der Seite (3) gebildet wird.

14. Verfahren nach Anspruch 13, **dadurch gekennzeichnet, dass** der Vorformling ein das Matrixmaterial umfassender Prepreg-Vorformling ist und/oder dass die Decklage (14) eine das Matrixmaterial umfassende Prepreg-Decklage ist, vorzugsweise, dass das Matrixmaterial durch ein Heißpressen ausgehärtet wird.

15. Verfahren nach Anspruch 13 oder 14, **dadurch gekennzeichnet, dass** das Matrixmaterial als flüssiges Matrixmaterial nach Anordnung der Decklage (14) auf der Seite (3) des Vorformlings, vorzugsweise im Wesentlichen gleichzeitig, in den Vorformling und in die Decklage (14) eingebracht wird, sodass durch das Aushärten des Matrixmaterials eine stoffschlüssige Verbindung zwischen der Decklage (14) und dem Vorformling hergestellt wird.

## Claims

1. Outer shell for a safety helmet (1), in particular, for a motorcycle safety helmet, for distributing impact forces having an outer shell material (2), wherein, on a side (3) having the outer shell material (2) of the outer shell, the outer shell has a cover (4) in order to hold an antenna (5) between the cover (4) and the side (3), **characterized in that** the cover (4) comprises the outer shell material (2) and that the cover (4) essentially extends along a surface of the side (3) of the outer shell.

2. Outer shell according to Claim 1, **characterized in that** the side (3) is an inner side of the outer shell or that the side (3) is an outer side of the outer shell.

3. Outer shell according to Claim 1 or 2, **characterized in that** the outer shell material (2) comprises a matrix material for a fibre composite material, in particular, a fibre-reinforced plastic having the plastic as a matrix material and a fibrous material, preferably, that the fibrous material comprises a glass fibre material.

4. Outer shell according to one of the Claims 1 to 3, **characterized in that** the outer shell material (2), preferably, the matrix material, comprises a thermoset, preferably that the matrix material is essentially made of a thermoset.

5. Outer shell according to one of the Claims 1 to 4, **characterized in that** the outer shell material (2), preferably the matrix material, comprises a thermoplastic, preferably that the matrix material is essentially made of a thermoplastic.

6. Outer shell according to one of the Claims 1 to 5, **characterized in that** the cover (4) has an extension, which essentially corresponds to the extension of the antenna (5), preferably, that the cover (4) is set up to essentially completely hold the antenna (5) between the cover (4) and the side (3).

7. Outer shell according to one of the Claims 1 to 6, **characterized in that** the cover (4) forms a bag, which is open in an opening direction (6) for inserting an antenna (5) and is closed in a direction opposing the opening direction (6), preferably, that the bag is closed on the side (3) of the outer shell in the two transverse directions (7a, b) aligned perpendicular to the opening direction (6), in particular, that a longitudinal extension (8) of the bag along the opening direction (6) exceeds an transverse extension (9) of the bag along the transverse directions (7a, b).

8. Outer shell according one of the Claims 1 to 7, **characterized in that** the cover (4) essentially follows a surface curvature of the surface of the side (3), in particular, that the cover (4) is set up to deform the held antenna (5) according to the surface curvature and to fix it under the cover (4) by means of the deformation.

9. Safety helmet, in particular a motorcycle safety helmet, with an outer shell according to one of the Claims 1 to 8, **characterized in that** the safety helmet (1) has an antenna held between the cover (4) and the side (3), preferably for digital communication, in particular, for Bluetooth communication, being furthermore preferred, that the antenna (5) is held by a frictional connection between the cover (4) and the side (3), being furthermore preferred that the antenna (5) is held between the cover (4) and the side (3) in an adhesive-bond-free manner.

10. Safety helmet according to Claim 9, **characterized in that** the antenna (5) is held between the cover (4) and the side (3) in such a way that it can be pulled out in the insertion direction (6) in particular.

11. Safety helmet according to Claim 9 or 10, **characterized in that** the safety helmet (1) has an inner layer (10) held by the outer shell for dampening impact forces, that the safety helmet (1) has an antenna feed line (11) coupled with the antenna (5) for connecting the antenna (5), and that the antenna feed line (11) is at least partially arranged between the outer shell and the inner layer (10).

12. Safety helmet according to Claim 11, **characterized in that** the safety helmet (1) has a contact assembly (12) for the electrical connection to a communication device (13) and that the antenna feed line (11) is guided onto the contact assembly (12) to connect the antenna (5).

13. Method for producing an outer shell for a safety helmet (1), wherein the outer shell has an outer shell material (2), **characterized in that**, on one side (3) of a preform comprising a first fibrous material, a cover layer (14) comprising a second fibrous material is arranged, that, between the side (3) and the cover layer (14), a mould core is arranged, that a matrix material surrounding the first fibrous material of the preform and the second fibrous material of the cover layer (14) is cured in order to form the outer shell so that, on the side (3), a cover (4) of the outer shell comprising the outer shell material (2) is formed to hold an antenna (5) between the cover (4) and the side (3).

14. Method according to Claim 13, **characterized in that** the preform is a prepreg preform has the matrix material and/or that the cover layer (14) is a prepreg cover layer comprising the matrix material, preferably that the matrix material is cured by means of hot pressing.

15. Method according to Claim 13 or 14, **characterized in that** the matrix material is introduced as a liquid matrix material after arranging the cover layer (14) on the side (3) of the preform, preferably essentially simultaneously, into the preform and into the cover layer (14) so that a substance-to-substance connection between the cover layer (14) and the preform is established.

## Revendications

1. Coque extérieure pour un casque (1) de protection, notamment pour un casque de moto, destinée à distribuer des forces d'impact, dotée d'une matière (2) de coque extérieure, sur une face (3), avec la matière (2) de coque extérieure de la coque extérieure, la coque extérieure comportant un recouvrement (4), destiné à recevoir une antenne (5) entre le recouvrement (4) et la face (3), **caractérisée en ce que** le recouvrement (4) comporte la matière (2) de coque extérieure et **en ce que** le recouvrement (4) s'étend sensiblement le long d'une surface de la face (3) de la coque extérieure.

2. Coque extérieure selon la revendication 1, **caractérisée en ce que** la face (3) est une face intérieure de la coque extérieure ou **en ce que** la face (3) est une face extérieure de la coque extérieure.

3. Coque extérieure selon la revendication 1 ou 2, **caractérisée en ce que** la matière (2) de coque extérieure comporte une matière matricielle pour un composite de fibres, notamment une matière plastique renforcée par fibres, avec la matière plastique en tant que matière matricielle et une matière fibreuse, de préférence **en ce que** la matière fibreuse comporte une matière en fibres de verre.

4. Coque extérieure selon l'une quelconque des revendications 1 à 3, **caractérisée en ce que** la matière (2) de coque extérieure, de préférence la matière matricielle comporte une résine thermodurcissable, de préférence **en ce que** la matière matricielle est majoritairement constituée d'une résine thermodurcissable.

5. Coque extérieure selon l'une quelconque des revendications 1 à 4, **caractérisée en ce que** la matière (2) de coque extérieure, de préférence la matière matricielle comporte une matière thermoplastique, de préférence **en ce que** la matière matricielle est majoritairement constituée d'une matière thermoplastique.

6. Coque extérieure selon l'une quelconque des revendications 1 à 5, **caractérisée en ce que** le recouvrement (4) dispose d'une extension qui correspond sensiblement à l'extension de l'antenne (5), de préférence, **en ce que** le recouvrement (4) est aménagé pour recevoir l'antenne (5) de manière sensiblement totale entre le recouvrement (4) et la face (3).

7. Coque extérieure selon l'une quelconque des revendications 1 à 6, **caractérisée en ce que** le recouvrement (4) forme une poche, qui est ouverte dans une direction d'ouverture (6) pour introduire l'antenne (5) et qui est fermée dans une direction opposée à la direction d'ouverture (6), de préférence **en ce que** la poche est fermée sur la face (3) de la coque extérieure, dans les deux directions (7a, b) transversales orientées à la perpendiculaire de la direction d'ouverture (6), notamment **en ce qu'**une extension longitudinale (8) de la poche le long de la direction d'ouverture (6) dépasse une extension transversale (9) de la poche le long des directions (7a, b) transversales.

8. Coque extérieure selon l'une quelconque des revendications 1 à 7, **caractérisée en ce que** le recouvrement (4) suit sensiblement une courbure superficielle de la surface de la face (3), notamment **en ce que** le recouvrement (4) est aménagé pour déformer l'antenne (5) réceptionnée en fonction de la courbure superficielle et pour la fixer sous le recouvrement (4) sous l'effet de la déformation.

9. Casque de protection, notamment casque de moto, pourvu d'une coque extérieure selon l'une quelconque des revendications 1 à 8, **caractérisé en ce que** le casque (1) de protection comporte une antenne reçue entre le recouvrement (4) et la face (3), pour la communication de préférence numérique, notamment pour la communication par Bluetooth, de préférence par ailleurs, **en ce que** l'antenne (5) est maintenue par une complémentarité de forme entre le recouvrement (4) et la face (3), de préférence par ailleurs, **en ce que** l'antenne (5) est reçue sans conjugaison de matière entre le recouvrement (4) et la face (3).

10. Casque de protection selon la revendication 9, **caractérisé en ce que** l'antenne (5) est reçue entre le recouvrement (4) et la face (3) de sorte à pouvoir en être retirée, notamment dans la direction d'introduction (6).

11. Casque de protection selon la revendication 9 ou 10, **caractérisé en ce que** le casque (1) de protection comporte une couche intérieure (10) reçue par la coque extérieure, destinée à amortir des forces d'impact, **en ce que** le casque (1) de protection comporte une ligne d'alimentation (11) de l'antenne connectée avec l'antenne (5), pour le branchement de l'antenne (5) et **en ce que** la ligne d'alimentation (11) de l'antenne est placée au moins en partie entre la coque extérieure et la couche intérieure (10).

12. Casque de protection selon la revendication 11, **caractérisé en ce que** le casque (1) de protection comporte un ensemble (12) de contacteurs, pour la liaison électrique avec un dispositif (13) de communication et **en ce que** la ligne d'alimentation (11) de l'antenne est tirée jusqu'à l'ensemble (12) de contacteurs, pour le branchement de l'antenne (5).

13. Procédé, destiné à fabriquer une coque extérieure pour un casque (1) de protection, la coque extérieure comportant une matière (2) de coque extérieure, **caractérisé en ce que** sur une face (3) d'une préforme dotée d'une première matière fibreuse, l'on dispose une couche (14) de couverture avec une deuxième matière fibreuse, **en ce qu'**entre la face (3) et la couche (14) de couverture, l'on place un noyau de moule, **en ce que** l'on fait durcir une matière matricielle entourant la matière fibreuse de la préforme et la deuxième matière fibreuse de la couche (14) de couverture pour former la coque extérieure, de telle sorte que sur la face (3) soit créé un recouvrement (4) de la coque extérieure avec la matière (2) de coque extérieure, pour recevoir une antenne (5) entre le recouvrement (4) et la face (3) .

14. Procédé selon la revendication 13, **caractérisé en ce que** la préforme est une préforme en préimprégné, comprenant la matière matricielle et/ou **en ce que** la couche (14) de couverture est une couche de couverture en préimprégné comprenant la matière matricielle, de préférence, **en ce que** l'on fait durcir la matière matricielle par une compression à chaud.

15. Procédé selon la revendication 13 ou 14, **caractérisé en ce que** l'on introduit la matière matricielle sous la forme d'une matière matricielle liquide après avoir placé la couche (14) de couverture sur la face (3) de la préforme, de préférence de manière sensiblement simultanée dans la préforme et dans la couche (14) de couverture, de sorte que par le durcissement de la matière matricielle soit établie une liaison par conjugaison de matières entre la couche (14) de couverture et la préforme.
